# EUROPÄISCHE PATENTSCHRIFT

(11) **EP 2 477 462 B1**
(45) Veröffentlichungstag und Bekanntmachung des Hinweises auf die Patenterteilung: **26.08.2020**
(21) Anmeldenummer: 12000157.3
(22) Anmeldetag: 12.01.2012
(51) Int. Cl.: H05B 47/185, H05B 47/105, H05B 47/17

(54) **Zentralversorgungssystem und Verfahren zum gleichzeitigen Dimmen einer Vielzahl von Leuchten**
Central supply system and method for simultaneously dimming a number of lights
Système d'alimentation centrale et procédé d'atténuation simultanée d'une multitude de lampes

(30) Priorität: 14.01.2011 DE 102011008572
(43) Veröffentlichungstag der Anmeldung: 18.07.2012
(73) Patentinhaber: Eaton Intelligent Power Limited, Dublin 4 (IE)
(72) Erfinder: Prasuhn, Jürgen, 59494 Soest (DE)
(74) Vertreter: Grünecker Patent- und Rechtsanwälte PartG mbB

(56) Entgegenhaltungen:
- EP-A1- 0 534 793
- EP-A1- 0 903 966
- EP-A2- 1 724 903
- DE-A1-102007 018 884
- GB-A- 2 404 474
- US-A1- 2010 327 766

## Beschreibung

Die Erfindung betrifft ein Zentralversorgungssystem für eine Vielzahl von Leuchten, insbesondere Sicherheits-, Rettungs- oder Notleuchten, welche zumindest über eine Leuchtenversorgungsleitung mit einer zwischen Netzspannungsversorgung und Notspannungsversorgung umschaltbaren und zumindest eine Leuchtengruppe als Teil der Vielzahl von Leuchten versorgenden Spannungsversorgungseinrichtung verbunden sind. Eine entsprechende Spannungsversorgungseinrichtung ist beispielsweise ein Zentralbatteriesystem, durch das die verschiedenen Leuchten mit einer Netzspannungsversorgung verbunden sind. Fällt diese Netzspannungsversorgung aus, erfolgt mittels der Spannungsversorgungseinrichtung ein Umschalten auf Notspannungsversorgung. Eine solche Notspannungsversorgung kann sowohl mit Wechselspannung, als auch Gleichspannung arbeiten.

Die Vielzahl von Leuchten ist in der Regel parallel mit der entsprechenden Leuchtenversorgungsleitung verschaltet, wobei auch mehrere solcher Leuchtenversorgungsleitungen mit entsprechender Vielzahl von Leuchten mit der Spannungsversorgungseinrichtung verbunden sein können. Dabei besteht weiterhin die Möglichkeit, dass für jede einzelne Leuchtenversorgungsleitung mit einer Vielzahl von Leuchten ein entsprechendes Umschalten separat erfolgt.

Ein entsprechendes Zentralversorgungssystem kann außer der Spannungsversorgungseinrichtung weiterhin eine Zentralsteuerung aufweisen, die eine Mehrzahl solcher Spannungsversorgungseinrichtung überwacht und steuert.

Bei speziellen Anwendungen eines solchen Zentralversorgungssystems sind entsprechende Leuchten in betriebsmäßig verdunkelten Räumen angeordnet, siehe beispielsweise Kinos, Theater oder dergleichen. Findet in diesen verdunkelten Räumen eine Vorführung statt, sollten alle Leuchten, auch entsprechende Sicherheits-, Rettungszeichen- oder Notleuchten, einen reduzierten Lichtstrom, d.h. ein erniedrigtes Beleuchtungsniveau aufweisen. Für die normale Beleuchtung solcher Räume bedeutet dies, dass diese gänzlich ausgeschaltet wird oder zumindest auf ein sehr niedriges Beleuchtungsniveau gedimmt wird.

Für Sicherheits-, Rettungszeichen- oder Notleuchten gelten allerdings bestimmte Vorschriften, nach denen diese sowohl bei Normalbeleuchtung, als auch bei den oben erwähnten betriebsmäßig verdunkelten Räumen deutlich sichtbar sein müssen. D.h., diese Leuchten sollten in ihrem Beleuchtungsniveau oder in ihrem Lichtstrom verändert werden können, je nachdem, ob die Allgemein- oder Normalbeleuchtung voll eingeschaltet oder ebenfalls ausgeschaltet bzw. stark gedimmt ist. Dies ist insbesondere in den betriebsmäßig in verdunkelten Bereichen vorteilhaft, da zum Beispiel eine mit maximaler Helligkeit betriebene Rettungszeichenleuchte schnell eine Blendwirkung haben kann. Ebenso können mit Reduzierung des Lichtstroms Energieeinspareffekte erzielt werden.

Bei bisher bekannten Zentralversorgungssystemen erfolgt dies in unterschiedlicher Weise.

EP 0 534 793 A1 beschreibt ein Notbeleuchtungsgerät mit einem Notvorschaltgerät und einem HF-Vorschaltgerät. Diese sind mit einer Batterie bzw. mit einer allgemeinen Spannungsversorgung verbunden. Ein Umschaltnetzwerk ist zwischen den beiden Spannungsversorgungen angeordnet. Weiterhin ist ein Vorschaltgerätsteuerschaltkreis dargestellt, der das HF-Vorschaltgerät steuert. Der Schaltkreis ist über eine Leitung mit einem Dimmschalter verbunden. Das heißt, es besteht bei dieser Entgegenhaltung keine Möglichkeit, die entsprechende Lampe auch bei Betrieb über das Notvorschaltgerät zu dimmen.

In der Offenlegungsschrift DE 10 2007 018 884 A1 wird des Weiteren ein Verfahren zur Steuerung und' Überwachung eines Notlichtsystems vorgeschlagen, welches bei einem Ausfall der Netzspannung oder bei einem Absinken der Netzspannung unter einen vorgegebenen Grenzwert die Umschaltung von einem durch die Netzspannung gespeisten Versorgungsnetz auf ein Ersatznetz mit einer oder mehreren Notleuchten auslöst.

Es ist beispielsweise aus der Praxis bekannt, dass für jede Leuchte individuell bei Notspannungsversorgung durch einen Drehschalter oder einen sogenannten Dipschalter ein bestimmtes Dimmniveau einstellbar ist. Bei Wiederkehr der Netzspannungsversorgung wird das entsprechende Dimmniveau und dessen Einstellung über die entsprechenden Schalter nicht länger beachtet, und diese Leuchten werden wieder auf ihren entsprechenden Nennlichtstrom für den normalen Netzbetrieb umgeschaltet.

Bei einer weiteren aus der Praxis vorbekannten Lösung erfolgt eine entsprechende Programmierung von Leuchtentreibern, elektronischen Vorschaltgeräten oder dergleichen, die der entsprechenden Leuchte zugeordnet sind, um diese bei Netzspannungsversorgung einzeln zu dimmen oder bei Notspannungsversorgung die Dimmung aufzuheben. bei solchen Leuchten sind keine zusätzlichen Dreh- oder Dipschalter erforderlich.

Nachteilig bei den vorbekannten Zentralversorgungssystemen ist, dass jede Leuchte zur Modifizierung des Dimmniveaus geöffnet werden muss und wenig Flexibilität zur Variation der Dimmniveaus möglich ist.

Der vorliegenden Erfindung liegt daher die Aufgabe zu Grunde, ein Zentralversorgungssystem bzw. ein entsprechendes Verfahren zum Dimmen einer Vielzahl von Leuchten dahingehend zu verbessern, dass eine flexiblere Dimmung in einfacher Weise und ohne großen Aufwand möglich ist.

Diese Aufgabe wird durch die Merkmale der Patentansprüche 1 bzw. 10 gelöst.

Erfindungsgemäß weist die Spannungsversorgungseinrichtung eine Dimmsteuerung für die Leuchtengruppe auf. Dadurch kann zumindest ein Teil der Leuchten, nämlich alle Leuchten der entsprechenden Leuchtengruppe, direkt und gleichzeitig ohne weitere Einstellung direkt an der Leuchte gedimmt werden.

Gegebenenfalls vorhandene leuchteneigene Dimmeinrichtungen sind durch diese im Wesentlichen zentrale Dimmsteuerung nicht beeinflusst und können gegebenenfalls zusätzlich verwendet werden.

Die erfindungsgemäße Dimmsteuerung kann alle Leuchten der entsprechenden Leuchtengruppe zum gleichen Zeitpunkt und in gleicher Weise dimmen.

Es besteht weiterhin die Möglichkeit, dass die Dimmsteuerung sowohl der Netzspannungsversorgung, als auch der Notspannungsversorgung zugeordnet ist. Dies kann dann von Vorteil sein, wenn die Notspannungsversorgung ebenfalls eine Wechselspannung ist. Die Netzspannungsversorgung ist in der Regel eine Wechselspannung.

Es sind verschiedene Möglichkeiten zur Realisierung einer entsprechenden Dimmsteuerung möglich. Eine Realisierung kann darin gesehen werden, dass die Dimmsteuerung zur Programmsteuerung mit jedem Spannungsregler einer Leuchten einer Leuchtengruppe zumindest zur Helligkeitsteuerung oder Lichtstromsteuerung verbunden ist. D.h., dass über die Leuchtenversorgungsleitung bzw. eine separate Datenleitung entsprechende Daten an den Spannungsregler einer Leuchte übermittelt werden, der dann vor Ort, aber durch zentrale Steuerung, die Dimmung bewirkt. D.h., in diesem Fall erfolgt die Dimmung im Wesentlichen softwaregesteuert. Die entsprechende Dimmsteuerung kann beispielsweise über eine Eingabemaske eines Bildschirms erfolgen, in der die Dimmung für eine Leuchtengruppe oder auch mehreren Leuchtengruppen einstellbar ist. Nach entsprechender Einstellung erfolgt dann eine Kommunikation mit den entsprechenden Spannungsreglern, um diese so zu beeinflussen, dass die zugehörigen Leuchten gedimmt werden.

Eine solche Verwendung eines Spannungsreglers kann insbesondere dann als vorteilhaft erachtet werden, wenn die Leuchte wenigstens eine LED als Leuchtmittel aufweist. Solche LED weisen beispielsweise einen Spannungsregler auf oder einen Leuchtentreiber, der durch entsprechende Daten von der zentralen Dimmsteuerung gesteuert wird, um die LED zu dimmen.

Es sei allerdings darauf hingewiesen, dass statt LEDs als Leuchtmittel ebenso Glühlampen, Leuchtstofflampen, Energiesparlampen, Nieder- oder Hochvolthalogenlampen oder Metalldampflampen einsetzbar sind.

Eine weitere Möglichkeit zur Dimmsteuerung, bei der beispielsweise auf eine Übermittlung von Daten zur Dimmung verzichtet werden kann, ist eine Dimmsteuerung, die als Phasenanschnittssteuerung ausgebildet ist. Dies gilt analog auch für eine Dimmsteuerung, die als Phasenabschnittssteuerung ausgebildet ist.

Bei einem Phasenanschnitt ist eine entsprechende Leuchte nach einem Netznulldurchgang zunächst spannungslos. Nach Ablauf einer vorgegebenen und einstellbaren Zeit wird beispielsweise ein in der Dimmsteuerung vorhandener Triac gezündet, der die Netzspannungsversorgung einschaltet.

Um bei einer solchen Phasenanschnittssteuerung eine Phasenverschiebung zu verhindern, die beispielsweise bei Transformatoren als Teil der Leuchten zwischen Spannung und Strom auftreten kann, kann zusätzlich ein Messen von Strom und Spannung bzw. der entsprechenden Nulldurchgänge erfolgen. Dadurch ist eine solche Phasenverschiebung erkennbar und der Zeitpunkt des Zündimpulses kann entsprechend angepasst werden.

Bei einer Phasenabschnittssteuerung wird die Netzspannungsversorgung direkt im Nulldurchgang eingeschaltet und nach Ablauf einer vorbestimmten und einstellbaren Zeit wieder ausgeschaltet. Eine solche Phasenabschnittsteuerung kann beispielsweise als Schalter einen MOS-FET aufweisen.

Die den Leuchten zugeordneten elektronischen Betriebsgeräte sind so auszuwählen, dass sie die Eigenschaft haben, eine per Phasenanschnitt- oder Phasenabschnitt modifizierte Versorgungsspannung zur Ausgangsleistungssteuerung zu verarbeiten. Moderne Steuer-IC in den Betriebsgeräten lassen dies neuerdings zu und erlauben dadurch den Dimmbetrieb an solchen Phasenanschnitt- oder Phasen-abschnittsteuerungen.

Um auch bei einer Notspannungsversorgung in Form eines Wechselstroms die entsprechende Dimmersteuerung verwenden zu können, kann diese zwischen der Leuchtenversorgungsleitung und einer Spannungsumschalteinrichtung zum Umschalten zwischen Netz- und Notspannungsversorgung nachgeschaltet sein.

Wie bereits weiter oben ausgeführt, kann die Leuchtenversorgungsleitung auch zur Datenkommunikation ausgebildet sein, so dass außer Spannung auch Daten über beispielsweise zwei Einzelleitungen der Leuchtenversorgungsleitung übermittelbar sind.

Um die entsprechende Leuchte vor Ort und zentral gesteuert von der Dimmsteuerung dimmen zu könne, kann die Leuchte ein elektronisches oder elektrisches Vorschaltgerät und/oder einen Leuchtentreiber aufweisen. Diese werden von den Daten der Dimmsteuerung angesprochen und sorgen für eine entsprechende Dimmung, die zentral für Leuchten zumindest einer Leuchtengruppe gesteuert wird. Weiterhin kann die Leuchte beispielsweise adressierbar sein, wobei die Adresse an der Leuchte oder auch zentral vom Zentralversorgungssystem eingestellt bzw. vergeben werden kann.

Die Dimmsteuerung kann Teil eines Lichtmanagementsystems sein und entsprechend in diesem integriert sein. Ein solches Lichtmanagementsystem ist beispielsweise DALI, durch das Licht mit allen beteiligten DALI-Komponenten steuerbar und jede entsprechende Komponente individuell ansprechbar ist. Dies gilt insbesondere auch für die Vorschaltgeräte oder die oben genannten Leuchtentreiber. DALI eignet sich dabei nicht nur für den Einsatz in einzelnen Räumen, sondern kann auch entsprechend in das Zentralversorgungssystem eines übergeordneten Gebäudemanagements eingebunden sein. Insbesondere ist bei DALI eine entsprechende Programmierung auch zur Dimmung mittels der entsprechenden Dimmsteuerung möglich.

Erfindungsgemäß erfolgt ein gleichzeitiges Dimmen einer Vielzahl von mit einer zwischen Netzspannungsversorgung und Notspannungsversorgung umschaltbaren und zumindest eine Leuchtengruppe der Vielzahl von Leuchten versorgenden Stromversorgungseinrichtung verbundenen Leuchten, wobei jede einzelne Leuchte zumindest zwischen zwei Beleuchtungsniveaus umschaltbar ist. Es besteht natürlich auch die Möglichkeit, die Dimmung kontinuierlich für alle Leuchten zwischen einem maximalen und einem minimalen Beleuchtungsniveau durchzuführen, wobei das minimale Beleuchtungsniveau einem Ausschalten der Leuchte entsprechen kann. Durch die Spannungsversorgungseinrichtung wird ein entsprechender Lichtstrom mittels der Dimmsteuerung zumindest während der Netzspannungsversorgung beeinflusst.

Das Beeinflussen des Lichtstroms zum Dimmen kann durch Phasenanschnittssteuerung oder Phasenabschnittssteuerung erfolgen. Bei allen Ausführungsbeispielen ergibt sich die entsprechende Beeinflussung des Lichtstrom durch Steuerung des zeitgemittelten Stroms, der durch die entsprechenden Leuchten fließt. Neben der Beeinflussung durch Phasenanschnitts- bzw. Phasenabschnittssteuerung kann auch eine programmgesteuerte Beeinflussung erfolgen.

Es kann sich in diesem Zusammenhang weiterhin als vorteilhaft zeigen, wenn beispielsweise nicht nur ein Dimmen von einem relativ hohen auf einen niedrigeres Beleuchtungsniveau erfolgt, sondern die Dimmsteuerung auch beim Starten bzw. Einschalten der entsprechenden Leuchten verwendet wird. Dadurch lässt sich ein entsprechender Einschaltstrom vermindern, der ansonsten beispielsweise zu einem Verschweißen von Schaltkontakten oder dergleichen sowie auch zu einer Zerstörung oder Beschädigung eines entsprechenden Leuchtmittels führen könnte.

Weiterhin besteht erfindungsgemäß die Möglichkeit, neben dem zentralen Dimmen zusätzlich ein individuelles Dimmen zu verwenden. Dazu dient eine leuchteneigene Dimmschaltung, die beispielsweise durch die Dimmsteuerung der Spannungsversorgungseinrichtung durch entsprechende Befehle ansprechbar und steuerbar ist. Die leuchteneigene Dimmschaltung kann beispielsweise Teil eines entsprechenden Leuchtentreibers oder eines Vorschaltgeräts sein.

Auf diese Weise lässt sich ein zentrales und gleichartiges Dimmen mit einem individuellen Dimmen vor Ort kombinieren.

Es kann günstig sein, wenn ein Dimmen von Sicher-heits-, Rettungszeichen- oder Notleuchten bei einer Notspannungsversorgung auf ein Beleuchtungsniveau niedriger als bei Netzspannungsversorgung erfolgt. Bei einer Notspannungsversorgung ist in der Regel die Allgemeinbeleuchtung nicht mehr im Einsatz, so dass die entsprechenden Sicherheits-, Rettungszeichen- oder Notleuchten auch dann gut sichtbar sind, wenn sie gedimmt sind.

Wird in dem erfindungsgemäßen Zentralversorgungssystem festgestellt, dass beispielsweise eine Notsituation auftritt, und die Allgemeinbeleuchtung noch im Einsatz ist, allerdings die entsprechenden Sicherheits-, Rettungszeichen- oder Notleuchten zur Rettungswegskennzeichnung verwendet werden müssen, so kann in diesem Fall entsprechend zentral eine Dimmung dieser Leuchten aufgehoben werden, so dass diese Leuchten auch bei hohem Beleuchtungsniveau der Allgemeinbeleuchtung gut sichtbar sind.

Erfindungsgemäß ist es möglich, im Wesentlichen bei jeder Beleuchtungssituation der Allgemeinbeleuchtung und insbesondere in Notsituationen eine Vielzahl von Leuchten und insbesondere Sicherheits-, Rettungszeichen- oder Notleuchten zentral zu dimmen, wobei diese Dimmung gruppenweise für solche Leuchten oder auch für alle dieser Leuchten erfolgen kann. In diesem Zusammenhang ist noch zu beachten, dass beispielsweise bei einem Zentralbatteriesystem als Spannungsversorgungseinrichtung mehrere Leuchtengruppen beispielsweise in unterschiedlichen Kinosälen oder dergleichen zentral und im Vergleich zueinander in unterschiedlicher Weise und zu unterschiedlichen Zeiten gedimmt werden können. Dies erfolgt in analoger Weise wie bei nur einer Leuchtengruppe.

Im Folgenden werden vorteilhafte Ausführungsbeispiele der Erfindung anhand der in der Zeichnung beigefügten Figuren näher erläutert und beschrieben.

Es zeigen:
- Figur 1: eine Prinzipdarstellung eines Zentralversorgungssystems mit zumindest Spannungsversorgungseinrichtung und einer Mehrzahl von Leuchten;
- Figur 2: ein Beispiel für eine Dimmsteuerung in der Spannungsversorgungseinrichtung; und
- Figur 3: ein Ausführungsbeispiel für eine Dimmsteuerung in der Spannungsversorgungseinrichtung.

Figur 1 zeigt eine Prinzipdarstellung eines Zentralversorgungssystems 1 gemäß Erfindung. Von diesem Zentralversorgungssystem 1 sind zumindest eine Spannungsversorgungseinrichtung 4 und eine Anzahl von mit dieser über eine Leuchtenversorgungsleitung 3 verbundenen Leuchten 2 dargestellt. Nach Figur 1 sind nur drei Leuchten dargestellt, wobei dies nur beispielhaft ist und in der Regel eine Vielzahl solcher Leuchten mit der entsprechenden Spannungsversorgungseinrichtung 4 über die Leuchtenversorgungsleitung 3 verbunden sind. Ein Teil der Leuchten kann eine Leuchtengruppe 7 bilden, die zentral und in einheitlicher Weise dimmbar sind. Weitere Teile des Zentralversorgungssystems, wie beispielsweise eine zentrale Steuerung oder dergleichen sind zur Vereinfachung in Figur 1 nicht dargestellt. Dabei besteht allerdings die Möglichkeit, dass eine solche zentrale Steuereinrichtung mehrere Spannungsversorgungseinrichtungen 4 und jede dieser Spannungsversorgungseinrichtungen 4 eine Vielzahl von Leuchtengruppen 7 in entsprechender Weise steuert.

Die Spannungsversorgungseinrichtung 4 ist für den Normalbetrieb mit einer Netzspannungsversorgung 5 verbunden und zusätzlich für einen Notbetrieb mit einer Notspannungsversorgung 6. Die Netzspannungsversorgung 5 ist eine Wechselspannung, während die Notspannungsversorgung 6 sowohl eine Wechselspannung, als auch eine Gleichspannung sein kann, welche im letzteren Fall beispielsweise durch ein Batteriesystem geliefert werden kann. Eine entsprechende Spannungsversorgungseinrichtung 4 wird auch Zentral- oder Gruppenbatteriesystem genannt.

Die Leuchtenversorgungsleitung 3 besteht bei dem dargestellten Ausführungsbeispiel aus zwei Einzelleitungen, wobei gegebenenfalls eine oder auch zwei Datenleitungen zusätzlich vorgesehen sein können. Erfindungsgemäß erfolgt allerdings in der Regel die Datenübermittlung über die Leuchtenversorgungsleitungen 3, so dass keine separaten Datenleitungen notwendig sind.

Die entsprechenden Leuchten 2 sind parallel mit der Leuchtenversorgungsleitung 3 verschaltet, wobei jede Leuchte wenigstens ein entsprechendes Leuchtmittel wie LED, Glühlampe, Leuchtstofflampe, Nieder- oder Hochvolthalogenlampe, Energiesparlampe, Metalldampflampe oder dergleichen aufweist. Weiterhin kann eine solche Leuchte ein elektronisches Vorschaltgerät 12, einen Spannungsregler 9 oder einen Leuchtentreiber 13 aufweisen. Entsprechende Leuchtentreiber werden beispielsweise bei LEDs verwendet, wobei dies heutzutage beispielsweise Switched-Mode-Treiber sind.

Eine entsprechende Dimmung zumindest aller Leuchten einer Leuchtengruppe 7 erfolgt durch eine Dimmsteuerung 8, siehe auch Figuren 2 und 3 in der Spannungsversorgungseinrichtung 4.

Die Dimmsteuerung 8 kann in unterschiedlicher Weise ausgebildet sein.

Figur 2 zeigt ein Beispiel einer Dimmsteuerung 8 in Form einer Phasenanschnittssteuerung 10. Diese ist zwischen einer Spannungsumschalteinrichtung 11 der Spannungsversorgungseinrichtung 4 und der Netzspannungsversorgung 5 angeordnet.

Bei einem erfindungsgemäßen Ausführungsbeispiel nach Figur 3 ist die entsprechende Dimmsteuerung 8 ebenfalls als Phasenanschnittssteuerung 10 ausgebildet, jedoch der Spannungsumschalteinrichtung 11 nachgeordnet, d.h. zwischen dieser und der Leuchtenversorgungsleitung 3 angeordnet, siehe auch Figur 1.

Die entsprechende Spannungsumschalteinrichtung 11 kann als Relais oder als elektronische Schalteinrichtung ausgebildet sein und ist an sich bekannt. Die Spannungsumschalteinrichtung 11 dient zum Umschalten zwischen Netzspannungsversorgung und Notspannungsversorgung. Bei allen Ausführungsbeispielen gemäß Erfindung ist die Dimmsteuerung der Spannungsversorgungseinrichtung 4 zugeordnet, so dass von dieser zentral alle Leuchten einer Leuchtengruppe oder auch unterschiedliche Leuchtengruppen dimmbar sind.

Erfolgt die Dimmung beispielsweise über Phasenanschnitt, wird der Verbraucher nach einem Netznulldurchgang zunächst spannungslos bleiben. Nach Ablauf einer vorbestimmten und einstellbaren Zeit wird dann beispielsweise ein Triac im Dimmer gezündet, um so die Spannungsversorgung einzuschalten. Im darauffolgenden Nulldurchgang wird ein Haltestrom des Triac unterschritten und die Versorgungsspannung wieder abgeschaltet.

Werden auch induktive Lasten durch Spannungsversorgungseinrichtung 4 versorgt, stellt sich in der Regel eine Phasenverschiebung zwischen Spannung und Strom ein. Dies kann dazu führen, dass der Triac beispielsweise einen Zündimpuls ausgibt, bevor der Strom tatsächlich zu Null geworden ist. Dies kann dadurch verhindert werden, dass Strom und Spannung zum Ermitteln der Nulldurchgänge gemessen werden, um so eine entsprechende Phasenverschiebung zu erkennen und den Zeitpunkt des Zündimpulses entsprechend anzupassen.

Erfolgt eine Phasenabschnittssteuerung, schaltet die Netzversorgungsspannung direkt im Nulldurchgang ein und nach Ablauf einer vorgegebenen und einstellbaren Zeit wieder ab. Als entsprechender Schalter kann beispielsweise ein MOS-FET eingesetzt werden. Für diesen Schalter müsste allerdings die Netzspannung zunächst beispielsweise über einen Bückengleichrichter gleichgerichtet werden.

Bei einem weiteren Ausführungsbeispiel für die Dimmsteuerung kann diese Teil eines Lichtmanagementsystems sein, wobei ein solches Lichtmanagementsystem beispielsweise mit DALI arbeiten kann. Durch ein solches Lichtmanagementsystem wird das Licht mit allen daran beteiligten DALI-Komponenten gesteuert und jede entsprechende Komponente wird individuell angesprochen.

Eine entsprechende Dimmung kann auch programm- oder softwaregesteuert erfolgen, indem die Dimmsteuerung entsprechende Daten an Einrichtungen der Leuchte übermittelt, wobei solche Einrichtungen beispielsweise Spannungsregler 9, elektronisches Vorschaltgerät 12 oder Leuchtentreiber 13 sind, siehe Figur 1.

Bei dem Ausführungsbeispiel nach Figur 2 erfolgt die entsprechende Dimmung nur bei Netzspannungsversorgung, während bei dem Ausführungsbeispiel nach Figur 3 eine Dimmung nicht nur bei Netzspannungsversorgung, sondern auch bei Notspannungsversorgung erfolgen kann. Dies gilt insbesondere dann, wenn die Notspannungsversorgung eine Wechselspannung ist.

Die Dimmung kann erfindungsgemäß nicht nur zum Dimmen von Leuchten in betriebsmäßig verdunkelten Räumen, wie Kinos, Theater oder dergleichen erfolgen, sondern auch zur Verminderung des Einschaltstroms. Dies erfolgt beispielsweise dadurch, dass beim Einschalten einer Leuchte eine entsprechende Dimmung, zum Beispiel mit einem Softstart, vorgegeben ist, durch die der Einschaltstrom vermindert wird, um beispielsweise ein Verschweißen von Kontakten oder Ähnlichem bei Einschalten durch zu hohe Einschaltströme zu vermeiden.

Auch dies erfolgt erfindungsgemäß zentral für zumindest alle Leuchten einer Leuchtengruppe.

Eine entsprechende Dimmung, insbesondere in betriebsmäßig verdunkelten Räumen, erfolgt beispielsweise in der Weise, dass im Notbetrieb der Lichtstrom 100 % beträgt, während er im Netzbetrieb 30 % beträgt. Eine Dimmung auf 30 % kann beispielsweise auch beim Einschalten der entsprechenden Leuchten zur Verminderung des Einschaltstroms verwendet werden.

Die Leuchten können außer den oben genannten Komponenten noch Adresssschalter, Dipschalter oder andere Komponenten aufweisen.

Weiterhin besteht erfindungsgemäß die Möglichkeit, dass neben der zentralen Dimmung zusätzlich noch eine individuelle Dimmung einer jeden Leuchte erfolgt, was insbesondere für unterschiedliche Leuchtmittel von Vorteil sein kann. Die zentrale Dimmung erfolgt wie vorangehend beschrieben, während die individuelle Dimmung softwaremäßig durch Übermittlung entsprechender Daten an Komponenten einer jeden Leuchte, wie Spannungsregler, Vorschaltgerät, Leuchtentreiber oder dergleichen erfolgen kann.

Erfindungsgemäß ist jeder Spannungsumschalteinrichtung der Spannungsversorgungseinrichtung eine Dimmsteuerung zugeordnet, um die entsprechende(n) Leuchtengruppe(n) zentral zu dimmen. Dadurch besteht die Möglichkeit, alle angeschlossenen Leuchten zu einem Zeitpunkt und in gleicher Weise ohne weitere Modifikationen auf der Leuchtenseite zu dimmen.

Gleichzeitig kann das Dimmen auch während der Startphase beim Einschalten der Leuchten verwendet werden, um zu hohe Einschaltströme zu vermeiden.

## Patentansprüche

1. Zentralversorgungssystem (1) mit einer Vielzahl von Sicherheits-, Rettungszeichen- oder Notleuchten (2), welche über zumindest eine Leuchtenversorgungsleitung (3) mit einer zwischen Netzspannungsversorgung (5) und Notspannungsversorgung (6) umschaltbaren und zumindest eine Leuchtengruppe (7) als Teil der Vielzahl von Leuchten (2) versorgenden Spannungsversorgungseinrichtung (4) verbunden sind, **dadurch gekennzeichnet, dass** die Spannungsversorgungseinrichtung (4) eine Dimmsteuerung (8) für die Leuchtengruppe (7) aufweist, wobei die Dimmsteuerung (8) zwischen der Leuchtenversorgungsleitung (3) und einer Spannungsumschalteinrichtung (11) der Spannungsversorgungseinrichtung (4) zum Umschalten zwischen Netz- und Notspannungsversorgung (5, 6) verschaltet ist.

2. Zentralversorgungssystem nach Anspruch 1, **dadurch gekennzeichnet, dass** die Dimmsteuerung (8) der Netzspannungsversorgung (5) und der Notspannungsversorgung (6) zugeordnet ist.

3. Zentralversorgungssystem nach Anspruch 1 oder 2, **dadurch gekennzeichnet, dass** die Dimmsteuerung (8) mit jedem Spannungsregler (9) einer Leuchte (2) der Leuchtengruppe (7) zumindest zur Lichtstromsteuerung verbunden ist.

4. Zentralversorgungssystem nach wenigstens einem der vorangehenden Ansprüche, **dadurch gekennzeichnet, dass** die Leuchte (2, 7) wenigstens eine LED als Leuchtmittel aufweist.

5. Zentralversorgungssystem nach einem der vorangehenden Ansprüche, **dadurch gekennzeichnet, dass** die Dimmsteuerung (8) eine Phasenanschnittssteuerung ist.

6. Zentralversorgungssystem nach einem der vorangehenden Ansprüche, **dadurch gekennzeichnet, dass** die Dimmsteuerung (8) eine Phasenabschnittssteuerung ist.

7. Zentralversorgungssystem nach einem der vorangehenden Ansprüche, **dadurch gekennzeichnet, dass** die Leuchtenversorgungsleitung (3) zur Datenkommunikation ausgebildet ist.

8. Zentralversorgungssystem nach einem der vorangehenden Ansprüche, **dadurch gekennzeichnet, dass** die Leuchte (2) ein elektrisches Vorschaltgerät (12) und/oder einen Leuchtentreiber (13) aufweist.

9. Zentralversorgungssystem nach einem der vorangehenden Ansprüche, **dadurch gekennzeichnet, dass** die Dimmsteuerung (8) in einem Lichtmanagementsystem integriert ist.

10. Verfahren zum gleichzeitigen Dimmen einer Vielzahl von mit einer zwischen Netzspannungsversorgung und Notspannungsversorgung umschaltbaren Spannungsversorgungseinrichtung (4) verbundenen Sicherheits-, Rettungszeichen- oder Notleuchten (2, 7), **dadurch gekennzeichnet, dass** jede einzelne Leuchte (2) zumindest zwischen zwei Beleuchtungsniveaus umschaltbar ist, wobei mittels einer Dimmsteuerung (8) in der Spannungsversorgungseinrichtung (4) ein Lichtstrom wenigstens einer Leuchtengruppe (7) als Teil der Vielzahl von Leuchten zumindest während der Versorgung durch die Netzspannungsversorgung (5) beeinflusst wird, wobei ein Beeinflussen des Lichtstroms zum Dimmen der Leuchte zwischen einer Leuchtenversorgungsleitung (3) und einer Spannungsumschalteinrichtung (11) der Spannungsversorgungseinrichtung (4) erfolgt.

11. Verfahren nach Anspruch 10, wobei ein Beeinflussen des Lichtstroms zum Dimmen durch Phasenanschnittssteuerung erfolgt.

12. Verfahren nach Anspruch 10, wobei ein Beeinflussen des Lichtstroms zum Dimmen durch Phasenabschnittsteuerung erfolgt.

13. Verfahren nach einem der Ansprüche 10 bis 12, wobei ein Beeinflussen des Lichtstroms durch Steuerung des zeitgemittelten, durch die Leuchten fließenden Stroms erfolgt.

14. Verfahren nach einem der vorangehenden Ansprüche 10 bis 13, wobei beim Einschalten der Leuchte (2) oder der Leuchtengruppe (7) eine Verminderung des Einschaltstroms durch die Dimmsteuerung (8) erfolgt.

15. Verfahren nach einem der vorangehenden Ansprüche 10 bis 14, wobei zusätzlich ein individuelles Dimmen einer Leuchte mittels einer leuchteneigenen Dimmschaltung gesteuert durch die Dimmsteuerung (8) erfolgt.

16. Verfahren nach einem der vorangehenden Ansprüche 10 bis 15, wobei ein Dimmen der Sicherheits,- Rettungszeichen- oder Notleuchten bei Notspannungsversorgung (6) auf ein Beleuchtungsniveau niedriger als bei Netzspannungsversorgung (5) erfolgt.

## Claims

1. Central supply system (1) with a plurality of safety, escape sign or emergency luminaires (2) which are connected via at least one luminaire supply line (3) to a voltage supply device (4) switchable between mains voltage supply (5) and emergency voltage supply (6) and supplying at least one group of luminaires (7) as part of the plurality of luminaires (2), **characterised in that** the voltage supply device (4) has a dimming control (8) for the group of luminaires (7), the dimming control (8) being connected between the luminaire supply line (3) and a voltage switchover device (11) of the voltage supply device (4) for switching between mains and emergency voltage supply (5, 6).

2. Central supply system according to claim 1, **characterised in that** the dimming control (8) is associated with the mains voltage supply (5) and the emergency voltage supply (6).

3. Central supply system according to claim 1 or 2, **characterised in that** the dimming control (8) is connected to each voltage regulator (9) of a luminaire (2) of the group of luminaires (7) at least for luminous flux control.

4. Central supply system according to at least one of the preceding claims, **characterised in that** the luminaire (2, 7) has at least one LED as a lamp.

5. Central supply system according to one of the preceding claims, **characterised in that** the dimming control (8) is a leading edge phase control.

6. Central supply system according to one of the preceding claims, **characterised in that** the dimming control (8) is a trailing edge phase control.

7. Central supply system according to one of the preceding claims, **characterised in that** the luminaire supply line (3) is configured for data communication.

8. Central supply system according to one of the preceding claims, **characterised in that** the luminaire (2) has a ballast (12) and/or a light driver (13).

9. Central supply system according to one of the preceding claims, **characterised in that** the dimming control (8) is integrated in a light management system.

10. Method for simultaneously dimming a plurality of safety, escape sign or emergency luminaires (2, 7) connected to a voltage supply device (4) switchable between mains voltage supply and emergency voltage supply, **characterised in that** each luminaire (2) can be switched between at least two lighting levels, wherein by means of a dimming control (8) in the voltage supply device (4) a luminous flux of at least one group of luminaires (7) as part of the plurality of luminaires is influenced at least during supply by the mains voltage supply (5), wherein influencing of the luminous flux for dimming the luminaire takes place between a luminaire supply line (3) and a voltage switchover device (11) of the voltage supply device (4).

11. Method according to claim 10, wherein the luminous flux for dimming is influenced by leading edge phase control.

12. Method according to claim 10, wherein the luminous flux for dimming is influenced by trailing edge phase control.

13. Method according to any one of claims 10 to 12, wherein the luminous flux is influenced by controlling the time-averaged current flowing through the luminaires.

14. Method according to one of the preceding claims 10 to 13, whereby when the luminaire (2) or the group of luminaires (7) is switched on, the inrush current is reduced by the dimming control (8).

15. Method according to one of the preceding claims 10 to 14, wherein in addition an individual dimming of a luminaire is carried out by means of an on-board dimming circuit of the luminaire controlled by the dimming control (8).

16. Method according to one of the preceding claims 10 to 15, wherein under emergency power supply (6) the safety, escape sign or emergency luminaires are dimmed to a lower lighting level than under mains power supply (5).

## Revendications

1. Système d'alimentation centrale (1) avec une pluralité de lampes de sécurité, de signalisation d'évacuation ou de secours (2) qui sont reliées par au moins une ligne d'alimentation de lampes (3) à un dispositif d'alimentation en tension (4) qui peut être commuté entre l'alimentation en tension du réseau (5) et l'alimentation en tension de secours (6) et qui alimente au moins un groupe de lampes (7) faisant partie de la pluralité de lampes (2), **caractérisé en ce que** le dispositif d'alimentation en tension (4) comporte une commande de gradation (8) pour le groupe de lampes (7), la commande de gradation (8) étant montée entre la ligne d'alimentation en éclairage (3) et un dispositif de commutation de tension (11) du dispositif d'alimentation en tension (4) pour la commutation entre l'alimentation en tension de réseau et l'alimentation en tension de secours (5, 6).

2. Système d'alimentation centrale selon la revendication 1, **caractérisé en ce que** la commande de gradation (8) est associée à l'alimentation en tension du réseau (5) et à l'alimentation en tension de secours (6).

3. Système d'alimentation centrale selon les revendications 1 ou 2, **caractérisé en ce que** la commande de gradation (8) est reliée à chaque régulateur de tension (9) d'une lampe (2) du groupe de lampes (7) au moins pour la commande du flux lumineux.

4. Système d'alimentation centrale selon au moins l'une des revendications précédentes, **caractérisé en ce que** la lampe (2, 7) possède au moins une LED comme source de lumière.

5. Système d'alimentation centrale selon l'une des revendications précédentes, **caractérisé en ce que** la commande de gradation (8) est une commande à angle de phase.

6. Système d'alimentation centrale selon l'une des revendications précédentes, **caractérisé en ce que** la commande de gradation (8) est une commande de section de phase.

7. Système d'alimentation centrale selon l'une des revendications précédentes, **caractérisé en ce que** la ligne d'alimentation des lampes (3) est conçue pour la communication de données.

8. Système d'alimentation centrale selon l'une des revendications précédentes, **caractérisé en ce que** la lampe (2) possède un ballast électrique (12) et/ou un pilote de lampe (13).

9. Système d'alimentation centrale selon l'une des revendications précédentes, **caractérisé en ce que** la commande de gradation (8) est intégrée dans un système de gestion de la lumière.

10. Procédé pour la gradation simultanée de plusieurs lampes de sécurité, de signalisation d'évacuation ou de secours (2, 7) reliés à un dispositif d'alimentation en tension (4) pouvant être commuté entre l'alimentation en tension du réseau et l'alimentation en tension de secours, **caractérisé en ce que** chaque lampe individuelle (2) peut être commutée au moins entre deux niveaux d'éclairage, dans lequel, au moyen d'une commande de gradation (8) dans le dispositif d'alimentation en tension (4), un flux lumineux d'au moins un groupe de lampes (7) faisant partie de la pluralité de lampes est influencé par l'alimentation en tension du réseau (5) au moins pendant l'alimentation, dans lequel l'influence du flux lumineux pour la gradation du lampe se produit entre une ligne d'alimentation de lampe (3) et un dispositif de commutation de tension (11) du dispositif d'alimentation en tension (4).

11. Procédé selon la revendication 10, dans lequel le flux lumineux pour la gradation est influencé par la commande de l'angle de phase.

12. Procédé selon la revendication 10, dans lequel le flux lumineux est influencé pour la gradation par la commande de la section de phase.

13. Procédé selon l'une des revendications 10 à 12, dans lequel le flux lumineux est influencé par la commande du courant moyenné dans le temps qui circule dans les lampes.

14. Procédé selon l'une des revendications 10 à 13 précédentes, dans lequel, lorsque la lampe (2) ou le groupe de lampes (7) est allumé, le courant d'appel est réduit par la commande de gradation (8).

15. Procédé selon l'une des revendications précédentes 10 à 14, dans lequel en outre une gradation individuelle d'une lumière est effectuée au moyen d'un circuit de gradation spécifique à la lumière, commandé par la commande de gradation (8).

16. Procédé selon l'une des revendications 10 à 15 précédentes, dans lequel la gradation ou la sécurité, les enseignes de secours ou les lumières de secours sont réalisées avec une alimentation en tension de secours (6) à un niveau d'éclairage inférieur à celui de l'alimentation en tension du réseau (5).
